# EUROPÄISCHE PATENTSCHRIFT

(11) **EP 0 705 375 B1**
(45) Veröffentlichungstag und Bekanntmachung des Hinweises auf die Patenterteilung: **08.04.1998**
(21) Anmeldenummer: 94916882.7
(22) Anmeldetag: 08.06.1994
(51) Int. Cl.: E04F 13/08, E04G 21/18

(54) **Halterung für Fassadenplatten**
Holder for facing panels
Système de fixation pour panneaux de façade

(30) Priorität: 23.06.1993 DE 9309306 U; 12.10.1993 DE 9315386 U
(43) Veröffentlichungstag der Anmeldung: 10.04.1996
(73) Patentinhaber: Eischeid, Karl, 51766 Engelskirchen (DE)
(72) Erfinder: Eischeid, Karl, 51766 Engelskirchen (DE)
(74) Vertreter: Eichler, Peter, Dipl.-Ing.
(86) Internationale Anmeldenummer: DE9400632
(87) Internationale Veröffentlichungsnummer: WO9500728

(56) Entgegenhaltungen:
- DE-A- 1 916 590
- DE-A- 3 737 081
- FR-A- 2 540 160

## Beschreibung

Die Erfindung bezieht sich auf eine Halterung an Fassadenplatten, die mehrere wandseitig vorspringende Haltebolzen mit plattenparallelen Haltekragen haben, die von mindestens einem hakenartigen Wandanker hintergriffen sind, der mit einem Ankerbolzen in der Wand verankerbar ist und die Haltebolzen in Einhängeschlitzen aufnimmt, wobei ein lösbares Montagehilfsmittel vorhanden ist.

Eine Halterung an Fassadenplatten, die mehrere wandseitig vorspringende Haltebolzen mit plattenparallelen Haltekragen haben, die von mindestens einem hakenartigen Wandanker hintergriffen sind, der mit einem Ankerbolzen in der Wand verankerbar ist, ist aus der DE-A-3 737 081 bekannt. Der bekannte Haltebolzen ist mit der Fassadenplatte axial formschlüssig verbunden und trägt wandseitig eine Gewindemutter, die den plattenparallelen Haltekragen bildet. Dieser Haltekragen bzw. die bekannte Mutter wird von einem Wandanker hintergriffen, der als Gestellkonstruktion ausgebildet ist, welche mit Befestigungsschrauben in der Wand verankert wird. Diese Verbindung des Wandankers mit der Wand und auch die Verbindung des Wandankers mit den Fassadenplatten bzw, deren Haltebolzen ist infolge der jeweils notwendigen individuellen Anpassung und auch infolge der Vielzahl der Teile umständlich zu handhaben. Es ergeben sich insbesondere auch Probleme bei der Positionierung und bei der Herstellung von Verbindungsstellen an der Wand einerseits und an der Fassadenseite anderer seits.

Aus der DE-A-1 916 590 ist bekannt, Leichtbetonplatten und Halteleisten über Haltebolzen zusammenzuschrauben und die Halteleisten mit Wandankern zu versehen, die in in der Wand vorhandene große birnenförmige, hinterschnittene Ankerlöcher eingesteckt werden, in welche dann Mörtel eingefüllt wird, um die Leichtbetonplatten festzusetzen. Die Wandanker sind Bolzen, die mit Muttern an der Halteleiste befestigt werden, welche über Distanzstücke an der Rückseite der Leichtbetonplatten verschraubt werden. Die Halterung ist dementsprechend vielteilig aufgebaut und aufwendig herzustellen. Die Positionierung der Leichtbetonplatten ist nicht unkritisch, da gewartet werden muß, bis der Mörtel ausgehärtet ist. Der Montageaufwand mit der bekannten Halterung ist dementsprechend hoch.

Aus der FR-A-2 540 160 ist eine Halterung mit den eingangs genannten Merkmalen bekannt. Die Fassadenplatte ist großformatig und entsprechend schwer.Daher wird sie mit einer Hebemaschine in eine Position gehoben, in der untere Haltebolzen der Fassadenplatte in Einhängeschlitzen von Ankerbolzen positioniert sind. Um die obere Kante der Fassadenplatte für deren Befestigung an der Wand zu sichern, wird eine wandseitige Metallklammer eingesetzt, die das Abkippen der Fassadenplatte von der Wand solange verhindert, bis obere Haltebolzen in die Fassadenplatte eingeschraubt sind und diese gegen Abkippen halten. Dann wird die Metallklammer entfernt. Die bekannte Metallklammer ist im wesentlichen ein Montagesicherungsmittel. Auf ihre Anwendung kann verzichtet werden, wenn die in üblicher Weise erfolgende mechanische Verbindung zwischen Wandanker und Haltebolzen schnell genug vorgenommen wird. Infolgedessen verkompliziert die bekannte Metallklammer die Anbringung der Fassadenplatten.

Demgegenüber liegt der Erfindung die Aufgabe zugrunde, eine Halterung mit den eingangs genannten Merkmalen so zu verbessern, daß die Fassadenplatten mit einfachen Mitteln und in einfacher Weise an der Wand befestigt werden können.

Diese Aufgabe wird dadurch gelöst, daß als lösbares Montagehilfsmittel zwischen dem Haltebolzen und dem Wandanker ein Federelement vorhanden ist, das den Wandanker gegen den Haltebolzen zieht und an einer Plattenkante festgelegt ist.

Für die Erfindung ist von Bedeutung, daß von einer Verschraubung der Fassadenplatten mit einer Unterkonstruktion, nämlich mit den Wandankern abgerückt wird. Es sind vielmehr hakenartige Wandanker vorhanden, in die die Haltebolzen mit ihren plattenparallelen Haltekragen eingehängt sind. Dementsprechend ist der Zusammenbau der Fassadenplatte mit den Wandankern äusserst einfach. Eine Verschraubung ist nicht erforderlich. Dementsprechend reduziert sich der Montageaufwand drastisch. Die zur haltenden Verbindung der Fassadenplatten mit den Wandankern erforderlichen Bohrungen in den Fassadenplatten und die als Haltebolzen zu verwendenden Einzelteile können fabrikmäßig hergestellt und auch vor Ort in einfacher Weise eingesetzt werden.

Von besonderer Bedeutung für den Zusammenbau der Fassadenplatte mit der Wand über die Wandanker ist es, daß die Wandanker und die Haltebolzen stets dieselbe Relativlage zueinander haben. Nur dann ist es gewährleistet, daß die Ankerbolzen aller Wandanker zutreffend in die Wandbohrungen eingesetzt werden können, die nach dem Schema der Verteilung der Haltebolzen über die Fassadenplatte hergestellt wurden. Um also zu erreichen, daß die Ankerbolzen der Wandanker dasselbe Verteilungsmuster aufweisen, wie die Haltebolzen, wird die Halterung so ausgebildet, daß vor der Plattenmontage ein dauernder Zusammenhalt zwischen der Haltebolzen einer Platte und ihren zugehörigen Wandankern qegeben ist. Die lösbare Verbindung beider Bauteile ermöglicht es, nach dem Einsetzen der Ankerbolzen in die Wand bzw. nach der Befestigung des Ankerbolzens in der Wand, z.B. mit einem Klebeanker, die Platte wieder abzunehmen, um zu kontrollieren, ob die Ankerbolzen genügend tief in der Wand und im Klebstoff sitzen. Anschließend können die Fassadenplatten ohne Mühe mit den Haltekragen ihrer Haltebolzen wieder in ihre Wandanker eingehängt werden, wobei die mit Klebemasse gefüllte Wandbohrung den Ankerbolzen durch unlösbare Verklebung festhält, so daß eine Veränderung der an sich gewünschten Stellung der Fassadenplatte relativ zur Wand nicht erfolgt.

Die Halterung wird im Hinblick auf die lösbare Verbindung der Haltebolzen mit ihren Wandankern so ausgestaltet, daß für die lösbare Verbindung zwischen dem Haltebolzen und dem Wandanker ein Federelement vorhanden ist, das den Wandanker gegen den Haltebolzen zieht und an einer Plattenkante festgelegt ist. Das Federelement bewirkt eine Verklammerung des Haltebolzens mit dem Wandanker, so daß beide gemeinsam mit der Fassadenplatte eine Baueinheit bilden. Andererseits kann das Federelement wegen seiner lösbaren Festlegung an der Plattenkante ohne weiteres entfernt werden, so daß eine Lösung der Verbindung zwischen dem Haltebolzen und dem Wandanker erfolgt, beispielsweise nachdem der Wandanker an Ort und Stelle fixiert ist. Die Aufhebung der Festlegung des Federelements an der Plattenkante ermöglicht es, dieses Montagehilfsmittel einfach aus dem Zwischenraum zwischen der Fassadenplatte und der Wand zu entfernen, wozu genügend Raum ist, z.B. wegen der in diesem Raum noch anzubringenden Wärmedämmung, die beispielsweise nach dem Entfernen der Fassadenplatten angebracht wird und nachdem der ordnungsgemäße Sitz der Ankerbolzen in der Wand kontrolliert wurde.

Um mit dem Federelement eine vereinfachte lösbare Verbindung zwischen dem Haltebolzen und dem Wandanker zu schaffen, wird die Halterung so ausgebildet, daß das Federelement mit einem formsteifen Haken den Wandanker und mit einem weiteren formsteifen Haken eine Plattenkante hintergreift. Die formsteifen Haken erlauben einen sicheren Angriff am Wandanker bzw. an der Plattenkante bei gleichzeitiger Freiheit in der Ausgestaltung des Federelements zwischen diesen beiden Haken. Es wird ein sicherer Sitz gewährleistet.

Vorteilhafterweise wird die Halterung so ausgestaltet, daß der den Wandanker hintergreifende Haken eine Platte mit umgebördelter Unterkante für einen plattenförmigen Ankerhaken mit abgeschrägter Unterkante ist. Bei einer derartigen Ausgestaltung kann der den Wandanker hintergreifende Haken ohne weiteres aus einem Blech bestehen, dessen Herstellung mit einfachen Mitteln erfolgt und der auch für eine Vielzahl von Anwendungen des Montagehilfsmittels hinreichend dauerhaltbar ist.

Aus analogen Gründen kann die Halterung auch so ausgebildet werden, daß der die Plattenkante hintergreifende Haken eine Blechplatte mit die Plattenkante umgreifender Blechkante ist. Die vorbeschriebenen Haken müssen einerseits auf die Gestaltungen des Haltebolzens und des Wandankers Rücksicht nehmen, andererseits aber auch darauf, daß auf der Rückseite der Fassadenplatte eine Vielzahl von Halterungen bzw. Haltebolzen und Wandanker vorhanden sind. Im Hinblick hierauf wird die Halterung so ausgestaltet, daß der den Wandanker hintergreifende Haken einen im Bereich einer Hakenkante offenen Schlitz zum mit Spiel erfolgenden Umfassen des Ankerbolzens und des Haltekragens hat und/oder daß der die Plattenkante hintergreifende Haken eine Ausnehmung zum Umfassen einer plattenkantennahen Halterung hat. Der offene Schlitz kann bei der Herstellung des Hakens durch Stanzen ohne weiteres mit ausgestanzt werden, wobei das Spiel so zu bemessen ist, daß der Haken ohne langes Probieren gesetzt werden kann. Bei der Ausgestaltung des die Plattenkante hintergreifenden Hakens kann darauf Rücksicht genommen werden, daß zwei Haltebolzen fluchten und das Montagehilfsmittel des einen Haltebolzens in bzw. über den Bereich des anderen Haltebolzens verlegt werden müßte. Die damit verbundenen Schwierigkeiten werden durch die Ausnehmung des die Plattenkante hintergreifenden Hakens vermieden.

Es ist erforderlich, die Halterung so auszubilden, daß die den Wandanker bzw. die Plattenkante hintergreifenden Haken Befestigungselemente für das Federelement aufweisen, damit eine Vielzahl von an sich voneinander losen Einzelteilen für eine einzige Sicherungsstelle bzw. einen einzigen Haltebolzen vermieden wird.

Besonders vorteilhaft ist es, wenn die Halterung so ausgebildet ist, daß das Federelement ein Gummilochband ist, das mit seinen Löchern über jeweils mindestens einen als Rastvorsprung ausgebildetes Befestigungselement eines der hintergreifenden Haken geknöpft ist. Das Gummilochband kann mit den Rastvorsprüngen der Haken problemlos zusammengebaut werden. Dieser Zusammenbau ist zuverlässig und nicht zufällig lösbar. Andererseits kann das Gummilochband aber ohne weiteres wieder abgeknöpft werden, beispielsweise wenn es sehr verschlissen oder an einem Ende ausgerissen ist, oder wenn eine andere Länge eingestellt werden soll, falls mit demselben Montagehilfsmittel eine Fassadenplatte anderer Größe verlegt werden soll.

Um die Halterung insgesamt möglichst flach auszubilden, wird sie so gestaltet, daß der Haltebolzen einen in der Platte angeordneten Dübel mit einem radial vorspringenden Ringkragen sowie eine Dübelhalteschraube mit einem den Ringkragen radial überragenden, den plattenparallelen Haltekragen bildenden Kopf hat, und daß der Ringkragen des Dübels in einen Einhängeschlitz eines plattenparallelen Ankerhakens eingehängt ist. Der Haltebolzen ist infolge dessen ein zweiteiliges Bauteil, dessen Dübelhalteschrauben zwei Funktionen erfüllt, nämlich zum einen die Sicherung der Stellung des Dübels in der Fassadenplatte in der vorgesehenen Spreizstellung und zum anderen der sicheren Verbindung mit dem Wandanker, indem der plattenparallele Haltekragen so ausgebildet ist, daß er von dem Ankerhaken des Wandankers hintergriffen werden kann. Zwischen dem Haltekragen des Haltebolzens und der Fassadenplatte braucht nur ein vergleichsweise schmaler, durch die Dicke des Ringkragens des Dübels bestimmter Abstand bzw. Zwischenraum zu sein, in den der Ankerhaken so hineingeschoben werden kann, daß sein Einhängeschlitz den Ringkragen des Dübels umgreift. Da die den Wandanker hintergreifende Platte des Montagehilfsmittels ebenfalls flach ist, wie auch das z.B. als Gummilochband ausgebildete Federelement, springt kein Teil der Halterung in Richtung des Ankerbolzens weit vor, so daß der Zwischenraum zwischen der Rückseite der Fassadenplatte und der Wand schmal sein kann bzw. in dem verbleibenden Abstand zwischen dem Montagehilfsmittel und der Wand genügend Raum zur Verfügung ist, um dort bedarfsweise bei der Entfernung des Montagehilfsmittels die erforderlichen Manipulationen vornehmen zu können.

Die Halterung kann vorteilhafterweise so weitergebildet werden, daß der Ankerbolzen nahe seinem wandseitigen Ende mit einer die zugehörige Wandbohrung abdeckende, auf dem Bolzen bei dessen Einschieben in die Bohrung längsverschieblichen elastischen Abdeckscheibe versehen ist. Die elastische Abdeckscheibe läßt ein Herausdrücken überschüssigen Klebstoffs aus einer Wandbohrung zu, verhindert jedoch ein ungewolltes Herausfließen.

Eine Weiterbildung der Halterung besteht darin, daß der Ankerbolzen mit einer nach dem Anbringen einer Wärmedämmschicht zwischen der Wand und der Fassadenplatte quer aufsteckbaren Dämmschichthaltescheibe versehen ist. Infolgedessen ist es möglich, die Anzahl sonstiger, außerhalb des Bereichs der Ankerbolzen zu verwendenden Halteelemente der Wärmedämmschicht zumindest zu verringern.

Die Halterung kann desweiteren dadurch vervollkommnet werden, daß über die obere Plattenkante einer an der Wand befestigten Fassadenplatte mindestens eine fassadensichtseitig vorspringende Montagehilfsschiene lösbar verhakt ist, deren Haltehaken nach dem Anbringen einer weiteren Fassadenplatte aus der Fuge zwischen beiden Fassadenplatten nach einem Verdrehen um 90° herausziehbar ist. Die Montagehilfsschiene erlaubt es, eine mit Wandankern zusammengebaute Fassadenplatte an deren Unterkante geführt mit den Ankerbolzen voran auf die Wand zuzuschieben, wobei die Ankerbolzen der Wandanker korrekt in die Bohrungen der Wand eingreifen und eine Belastung der Fassadenplatte über deren Haltebolzen wegen Verkantung der Fassadenplatte minimiert wird. Dementsprechend werden auch die die Haltebolzen und die Wandanker zusammenhaltende Montagehilfsmittel entlastet. Da der Haltehaken an die Fugenbreite angepaßt werden kann, ist es möglich, die Montagehilfsschiene problemlos zu entfernen.

Eine weitere Spezialisierung der Halterung ist dann gegeben, wenn der Haltehaken mit der Montagehilfsschiene quer zur Platte schraubverstellbar verbunden und in seinen Einschraubstellungen mit einer Arretierschraube festlegbar ist. Eine Halterung bzw. eine Montagehilfsschiene mit einem derartigen Haltehaken ermöglicht es, die Montagehilfsschiene auch für unterschiedliche Plattenstärken einzusetzen.

Insbesondere kann die Halterung so ausgebildet werden, daß die Montagehilfsschiene entfernbar ist, nachdem neben ihr in die Fuge zwischen den beiden Fassadenplatten Abstützmittel eingebracht sind. Das frühe Entfernen einer Montagehilfsschiene ermöglicht es, sie an anderer Stelle auch dann einzusetzen, wenn die Befestigung des Ankerbolzens in einer Bohrung der Wand noch nicht unverrückbar ist. Während dieser Zeit sichern die Abstützmittel die Lage der Fassadenplatte hinreichend.

Vorteilhafterweise wird die Halterung so ausgestaltet, daß der Wandanker einen haltebolzenparallelen Ankerbolzen hat, dessen plattenseitiges Ende einen plattenparallelen Ankerhaken hat. Der Ankerbolzen ist so ausgebildet, daß der Wandanker zweckmäßig in der Wand verankert werden kann. Die Gestaltung des Ankerbolzens kann dem jeweiligen Einsatzfall überlassen bleiben. Dabei ist jedoch das plattenseitige Ende des Ankerbolzens mit einem plattenparallelen Ankerhaken versehen, der das Einhängen der Fassadenplatten bzw. der Haltebolzen dieser Fassadenplatten erleichtert.

Die Halterung wird vorteilhafterweise so ausgestaltet, daß der plattenparallele Ankerhaken aus einer ebenen Platte besteht, die mit einem als Gewindebolzen ausgebildeten Ankerbolzen verschweißt ist. Die den Ankerhaken bildende ebene Platte kann in einfacher Weise durch Ausstanzen hergestellt werden und ihre Verschweißung mit dem Ankerbolzen ist problemlos maschinell möglich. Da der Ankerbolzen als Gewindebolzen ausgebildet ist, kann er ohne weiteres in einem wandseitigen Dübel angewendet werden, vorzugsweise jedoch als Klebeanker, indem eine mit Klebemasse gefüllte Wandbohrung den Gewindebolzen aufnimmt, wobei eine unlösbare Verklebung des Gewindebolzens mit der Wand stattfindet.

Vorteilhafterweise wird die Halterung so ausgebildet, daß der plattenparallele Ankerhaken einen vertikalen, oben offenen Einhängeschlitz hat, dessen Einhängelänge größer ist, als die Fugenbreite zwischen zwei Fassadenplatten. Zur dauerhaften Halterung der Fassadenplatten genügt ein einfacher Einhängeschlitz im Wandanker. Die Einhängelänge ist so groß bemessen, daß eine in einem Plattenverbund befindliche Fassadenplatte aus den zugehörigen Einhängeschlitzen der Wandanker nicht ungewollt entfernt werden kann, nämlich größer als die Fugenbreite zwischen zwei Fassadenplatten. Andererseits ist es unschwer möglich, eine Fassadeplatte auszuwechseln, indem über der Fassadenplatte befindliche weitere Fassadenplatten soweit angehoben werden, daß der Einhängeschlitz für die Haltebolzen der zu erneuernden Fassadenplatte zugänglich werden.

Wenn der plattenparallele Ankerhaken mehrere einander parallele Einhängeschlitze für je einen Haltebolzen hat, ist es möglich, eine Fassadenplatte mit weniger Wandankern an der Wand zu befestigen. Im Fall eines in der Wand verdrehsicheren Wandankers genügt ein einziger solcher Wandanker, der mit seinen einander parallelen Einhängeschlitzen eine entsprechende Anzahl von Haltebolzen aufnimmt und die Fassadenplatte damit an mehreren Stellen abstützt.

Die Stellung des plattenparallelen Ankerhakens des Wandankers am Haltebolzen bzw. relativ zur Fassadenplatte wird dadurch bestimmt, daß die Dübelhalteschraube zwischen ihrem Kopf und dem Gewinde einen sich in Einbaustellung direkt oder über einen Ringkragen am Dübel abstützenden Abstandsbund hat, dessen Höhe geringfügig größer als die Plattendicke des Ankerhakens ist. Infolge des durch den Abstandsbund bedingten geringfügigen axialen Spiels kann die Dübelhalteschraube mit ihrem Abstandsbund leicht in den Einhängeschlitz des Ankerhakens eingehängt werden. Der Abstandbund gewährleistet, daß der Kopf der Dübelhalteschraube stets den für die Dicke des Ankerhakens erforderlichen Abstand vom Dübel wahrt.

Damit der Wandanker mit einem dübelparallelen Ankerbolzen stets die gewünschte genaue achsparallele Lage hat, wird die Halterung so ausgebildet, daß der Ankerhaken plattenseitig mit Abstandsvorsprüngen versehen ist, deren Vorsprung etwa gleich der Dicke des Ringkragens des Dübels und/oder der Dübelhalteschraube ist.

Vorteilhaft kann die Halterung so ausgebildet sein, daß eine U-förmige federnde Halteklammer vorhanden ist, die zum Zusammenhalten eines Wandankers mit einer Fassadenplatte vor der Befestigung der Fassadenplatte an der Wand mit einem Schenkel über den Haltebolzen und mit dem anderen Schenkel unter den Wandanker geklammert ist. Die beiden Schenkel der Halteklammer beaufschlagen den Haltebolzen und die Wandanker aufeinander zu, wodurch die Anordnung der Dübelhalteschraube im Schlitzgrund des Einhängeschlitzes gewährleistet ist und damit so nahe wie möglich am Ankerbolzen.

Damit die Halteklammer der Halterung möglichst unverrückbar ist, wird letztere so ausgebildet, daß die Halteklammer an den einander zugewendeten Schenkelkanten Rastausnehmungen und/oder einen Einschubanschlag aufweist.

Eine weitere Möglichkeit, den Haltebolzen und den Wandanker in einer vorbestimmten Relativlage möglichst unverrückbar miteinander zu verbinden ist es, die Halterung so auszugestalten, daß zum Zusammenhalten eines Wandankers mit einer Fassadenplatte vor der Befestigung der Fassadenplatte an der Wand auf dem Kopf der Dübelhalteschraube ein Klemmteil geschoben und/oder befestigt ist, das den Ankerbolzen verrastend umklammert. Die Befestigung des Klemmteils auf der Dübelhalteschraube kann den Anforderungen an die Verbindungsfestigkeit entsprechend gestaltet werden, zum Beispiel als Klemmsitz, während die Verrastung ausschließlich am Ankerbolzen erfolgt. Es ist dies auch eine sehr werkstoffsparende Bauweise.

Von Vorteil kann es sein, wenn die Halteklammer oder das Klemmteil mit einer plattenlangen Handhabe und/oder mit Abstandsvorsprüngen versehen ist. Mit der plattenlangen Handhabe kann die Halteklammer entfernt werden, sobald der Wandanker mit der Wand hinreichend fest verbunden ist. Das ist bei einem Verkleben der Fall, wenn der Kleber genügend ausgehärtet ist. Durch das Entfernen der Halteklammern können diese erneut verwendet werden und es ist also nicht erforderlich, für jede Verbindungsstelle einer Fassadenplatte jeweils eine Halteklammer einzusetzen. Die Abstandsvorsprünge dienen einer verbesserten Ausrichtung der Halteklammer oder des Klemmteils zwischen der Fassadenplatte und der Wand parallel zu beiden.

Sofern der Zusammenbau des Wandankers mit dem Haltebolzen spielfrei erfolgen soll, wird die Halterung so ausgestaltet, daß der Ankerhaken und/oder der Haltekragen eine konische oder dergl. spielüberbrückende Klemmfeder aufweist, mit der Einhängespiel quer zur Fassadenplatte ausgeschaltet ist.

Die Erfindung wird anhand von in der Zeichnung dargestellten Ausführungsbeispielen erläutert. Es zeigt:
Fig.1 einen vertikalen Schnitt im Bereich einer Verbindungsstelle einer Fassadenplatte mit einer Wand,
Fig.1a eine Ansicht des Wandankers in Richtung A der Fig.1,
Fig.2 eine modifizierte Ansicht der Plattenrückseite in Richtung A der Fig.1,
Fig.3 eine schematische Seitenansicht übereinander anzuordnender Fassadenplatten zur Verkleidung eines Wandabschnitts,
Fig.4 eine Seitenansicht und einen Schnitt einer Dämmschichthaltescheibe,
Fig.5 eine Seitenansicht und eine Kantenansicht einer Montagehilfsschiene,
Fig.6 einen Haltehaken für die Montagehilfsschiene der Fig.5 in zwei Ansichten,
Fig.7 einen vertikalen Schnitt im Bereich einer Verbindungsstelle einer Fassadenplatte mit einer Wand,
Fig.8 drei Darstellungen des Wandankers der Fig.7,
Fig.8a,b im Detail unterschiedliche Ausgestaltungen des Wandankers der Fig.8,
Fig.9 einen zweiteiliegen Haltebolzen,
Fig.9a einen gegenüber Fig.9 abgeänderten Haltebolzen,
Fig.10 eine schematische Seitenansicht auf eine einen Wandanker und einen Haltebolzen zusammenhaltende Halteklammer in Richtung A der Fig.7,
Fig.11 eine Seitenansicht der Halteklammer der Fig.10 in Richtung B der Fig.10,
Fig.12 eine schematische Darstellung einer Rückansicht einer Fassadenplatte mit drei über die Fläche der Platte verteilten Haltebolzen und daran angebrachten Halteklammern,
Fig.13,14 jeweils unterschiedliche spielüberbrückende Klemmfedern in drei Ansichtsstellungen,
Fig.15 eine der Fig.7 ähnliche Darstellung zur Illustration eines besonderen, den Haltebolzen und den Wandanker zusammenhaltenden Klemmteils, und
Fig.16 eine Aufsicht auf das Klemmteil an der Verbindungsstelle der Fig.9 in Richtung C.

Eine in Fig.1 teilweise im Schnitt dargestellte Fassadenplatte 11 soll mit einer in Fig.3 dargestellten Wand 14 an mehreren Stellen fest verbunden werden. Es sind beispielsweise drei Verbindungsstellen über die Fassadenplatte 11 verteilt, nämlich zwei in der Nähe der unteren Längskante in der Nähe der Seitenkanten und eine lediglich erläuterungshalber oberhalb einer unteren Verbindungsstelle nahe der oberen Längskante 11. Entsprechend dieser Verteilung der Verbindungsstellen müssen in der Wand drei Bohrungen hergestellt werden, deren Plazierung unter Berücksichtigung der jeweils verwendeten Halterung 10 zu erfolgen hat.

Jede Halterung 10 besteht im wesentlichen aus einem der Fassadenplatte 11 zugeordneten Haltebolzen 12 und einem im wesentlichen der Wand 14 zugeordneten Wandanker 15. Um den Haltebolzen 12 mit der Fassadenplatte 11 verbinden zu können, ist letztere je Befestigungsstelle mit einem nicht durch die Fassadenplatte 11 durchgehenden hinterschnittenen Bohrloch 20 versehen, so daß die Sichtseite der Fassadenplatte 11 durch die Befestigungsstellen und insbesondere durch den Haltebolzen 12 optisch unbeeinflußt bleibt. In das Bohrloch 20 wird ein Dübel 21 eingesetzt, der im wesentlichen hülsenförmig ist und eine koaxiale Gewindebohrung 23 hat. Sein bohrungsseitiges Ende ist längsgeschlitzt, so daß entsprechende Spreizlappen entstehen, die an ihren bohrungssohlenseitigen Enden radiale Vorsprünge 22' tragen, welche in die nicht bezeichnete Hinterschneidung des Bohrlochs 20 eingreifen können, da sie die entsprechende Formgestaltung aufweisen. Beim Einbringen des Dübels 21 in das Bohrloch 20 sind die Spreizlappen zunächst so weit zusammengedrückt, daß sie das Einbringen des Dübels 21 in das Bohrloch 20 nicht behindern. Danach werden die Spreizlappen auseinandergedrückt, indem eine Dübelhalteschraube 24 in die Gewindebohrung 23 eingeschraubt wird, bis die Spreizlappen des Dübels 21 die aus Fig.1 ersichtliche Stellung einnehmen, in der ihre Vorsprünge 22' die Hinterschneidung der Bohrung 20 ausfüllen. In dieser Stellung werden die Spreizlappen durch die Dübelhalteschraube 24 gehalten, so daß ein Herausziehen des Dübels 21 im Rahmen der vorbestimmten Auszugkräfte unmöglich ist. Die Dübelhalteschraube 24 hat einen Schraubenkopf 24', dessen Außenumfang kreisrund ist und konzentrisch mit der Schraubenachse eine Innensechskantausnehmung 24" zur Schraubenbetätigung aufweist. Um die genaue Positionierung des Dübels 21 zu erleichtern, ist dieser mit einem Ringkragen 25 versehen. Der Ringkragen 25 ist zweckmäßigerweise als Sechskant ausgebildet, um den Dübel beim Einschrauben der Dübelhalteschraube 24 festhalten zu können. Einen entsprechenden Ringkragen 25 weist die Dübelhalteschraube 24 der Fig.9a auf. Der Ringkragen 25 dieser Schraube braucht jedoch nicht als Sechskant ausgebildet zu sein. Dieser Ringkragen 25 kann an die Stelle des Ringkragens 25 des Dübels 21 treten. Beide Ringkragen haben die Dicke 29, welche den Abstand des Wandankers 15 von der wandseitigen Fläche der Fassadenplatte 11 bestimmt.

Die Dübelhalteschrauben 24 der Figuren 9,9a haben einen Schraubenkopf 24', dessen Außenumfang kreisrund ist, und der konzentrisch mit der Schraubenachse eine Innensechskantausnehmung 24" zur Schraubenbetätigung aufweist. An den Schraubenkopf 24' schließt sich bis zum Schraubengewinde 26 ein Abstandsbund 37 an, der in beiden Fällen gewährleistet, daß zwischen dem Kopf 24' und dem Ringkragen 25 eine zur Aufnahme eines Teils des Wandankers 15 erforderliche lichte Weite gewährleistet wird. Die Außendurchmesser des Ringkragens 25 und des Schraubenkopfs 24" der Dübelhalteschraube 24 der Fig.9a sind gleich groß.

Zum Eingriff zwischen den Schraubenkopf 24" und der wandseitigen Plattenrückseite 11" kommt ein plattenparalleler Ankerhaken 17 des Wandankers 15. Dieser Wandanker 15 besteht im wesentlichen aus diesem plattenparallelen Ankerhaken 17 und einem Ankerbolzen 16. Der Ankerhaken 17 ist eine ebene Platte mit einem Einhängeschlitz 18, dessen Weite auf den Durchmesser des Ringkragens 25 bzw. des Abstandsbunds 37 abgestimmt ist. An dem plattenparallelen Ankerhaken 17 ist der Ankerbolzen 16 im rechten Winkel befestigt, beispielsweise durch Verschweißen. Während das plattenseitige Ende 16' des Ankerbolzens 16 der Verbindung mit dem Ankerhaken 17 dient, ist das andere Ende 16" des Ankerbolzens 16 in eine Bohrung 40 der Wand 14 eingesetzt und dort zum Beispiel durch Verkleben befestigt, vgl Fig.3. Hierzu ist der Ankerbolzen 16 mit einem Gewinde versehen, welches die erforderliche Auszugfestigkeit des Ankerbolzens 16 aus der Wand 14 gewährleistet. Damit der Ankerbolzen 16 die in der Fig.1 und 7 dargestellte Lage exakt ein; nehmen kann, muß die Platte des Ankerhakens 17 der Fassadenplatte 11 parallel sein. Insbesondere darf der Ankerhaken 17 nicht um die in der Darstellungsebene liegende vertikale Achse verschwenkt sein. Das wird durch Abstandvorsprünge 28 gewährleistet, die gemäß Fig.8 in gleichem Abstand von der Achse des Ankerbolzens angeordnet sind und sich an der Plattenrückseite abstützen können. Dementsprechend ist ihr Vorsprung gleich der Dicke 29 des Ringkragens 25 des Haltebolzens 12. Wird eine Schraube gemäß Fig.9a zusammen mit einem Dübel verwendet, der einen Ringkragen 25 hat, so bestimmt die doppelte Dicke 29 den Abstand des plattenparallelen Ankerhakens 17 bzw. des Wandankers 15 von der Rückseite der Platte 11. Dementsprechend grösser müssen auch die Vorsprünge der Abstandsvorsprünge 28 sein.

Die Stärke des Ankerhakens 17 ist so bemessen, daß er mit leichtem axialen Spiel zwischen den Kopf 24' der Dübelhalteschraube 24 und die Rückseite 11" der Fassadenplatte 11 eingreift, wobei das Spiel so bemessen ist, daß ein müheloses Handhaben möglich ist, und zwar beim Zusammenbau des Wandankers 15 mit dem Haltebolzen 12, wie auch bei einem Auseinanderbauen dieser beiden Bauteile nach einem Befestigen des Ankerbolzens 15 in der Wand 14. Wenn dieses Spiel unerwünscht ist, kann der Ankerhaken mit spielüberbrückenden Klemmfedern 38 versehen werden, die in Fig.13,14 dargestellt sind. Fig.13 zeigt eine Klemmfeder 38, die auf die Gabelvorsprünge des Ankerhakens 17 aufgesteckt werden kann, so daß ihre Konische Spitze 38' zwischen den Ringkragen 25 und den Haltekragen 13 greift. Wird der mit einer Klemmfeder 38 gemäß Fig.13 versehene Ankerhaken 17 mit dem Haltebolzen 12 zusammengebaut, so schiebt sich die konische Klemmfeder 38 spielüberbrückend auf, ebenso wie die Klemmfeder 38 der Fig.14, welche Wulstvorsprünge 38" zum Überbrücken des Spiels aufweist. Ein Einhängespiel existiert dann nicht mehr.

In Fig.1a ist der Einhängeschlitz 18 ersichtlich, mit dem der plattenparallele Ankerhaken 17 den als Sechskant ausgebildeten Ringkragen 25 umgreift. Das Spiel des Einhängeschlitzes 18 ist so bemessen, daß die Winkelposition bzw. Verdrehstellung des Ringkragens 25 in der Platte 11 beliebig sein kann. Von der Dübelhalteschraube 24 ist lediglich eine Positionslinie 24''' des Außenumfangs des Schraubenkopfs 24' wiedergegeben.

Fig.2 zeigt in einer Ansicht der Rückseite 11" einer Fassadenplatte 11 eine Plattenkante 11' und zwei über die Fassadenplatte verteilte Befestigungsstellen 42, an denen eine Aufsicht auf den Schraubenkopf 24 mit dem Innensechskant 24" dargestellt ist, wie auch jeweils ein Ankerbolzen 16. Des weiteren sind zwei Montagehilfsmittel dargestellt, die jeweils aus zwei Haken 45,46 und einem beide verbindenden Federelement 44 bestehen.

Der Haken 45 im Bereich einer Befestigungsstelle 42 ist eine aus Blech bestehende Platte mit gemäß Fig.1 umgebördelter Unterkante 47. Diese umfaßt die Unterkante 48 des plattenförmigen Ankerhakens 17. Die Unterkante 48 ist abgeschrägt, damit die Unterkante 47 des Hakens 45 auch dann sicher angreifen kann, wenn die Ankerplatte dicht an der Plattenrückwand 11" anliegt. Im Haken 45 ist ein Schlitz 50 vorgesehen, der im Bereich des Hakens 45 Spiel zum Umfassen des Ankerbolzens 16 und des Haltekragens 13 bildet. Infolgedessen kann der Haken 45 gemäß Fig.1 den als Haltekragen 13 fungierenden Kopf 24' der Befestigungsschraube 24 umfassen, wie auch den Ankerbolzen 16, wodurch er in dessen axialer Richtung nicht aufträgt.

Der an der Plattenkante 11' angeordnete Haken 46 der oberen Befestigungsstelle 42 umgreift die Plattenkante 11' in ähnlicher Weise, wie die Unterkante 47 des Hakens 45 die Unterkante 48 des Ankerhakens 17 umgreift. Er liegt mit seiner wesentlichen Fläche an der Rückseite 11" der Fassadenplatte 11 an.

Beide Haken 45,46 haben Befestigungselemente 52, die als pilzförmige Rastvorsprünge ausgebildet sind. Sie dienen in Verbindung mit dem als Gummilochband ausgebildeten Federelement 44 der mechanischen Verbindung aller drei Bauteile. Das Gummilochband ist mit je einem Loch 43 über einen Rastvorsprung geknöpft und kann daher nicht ungewollt von den Haken 45,46 entfernt werden. Zur Sicherung der Verbindung ist am Haken 46 ein Schlitz 53 nahe der dem anderen Haken 45 zugewandten Kante vorgesehen, durch den das Gummilochband von der Plattenrückseite 11" her durchgesteckt ist. Das dient der zusätzlichen Sicherung.

Der Haken 45 der unteren Befestigungsstelle 42 ist mit zwei übereinander angeordneten Befestigungselementen 52 versehen, so daß der Haken 46 entsprechend durch das Federelement 44 geradegehalten wird, was seine Handhabung im Bereich dieser unteren Befestigungsstelle 42 erleichtert.

Wegen der beiden fluchtend angeordneten Befestigungsstellen 42 ist der Haken 46 für die untere Befestigungsstelle 42 derart groß ausgebildet, daß er eine Ausnehmung 51 aufweisen kann, mit der er die gesamte Montagehilfe der oberen Befestigungsstelle 42 umgreift, so daß er ebenso flach an der Rückseite 11" der Fassadenplatte 11 anliegt, wie der Haken 46 der Montagehilfe für die obere Befestigungsstelle 42. In beiden Fällen umgreifen die Haken 46 die Plattenkante 11' mit einer Blechkante 49 ähnlich der Unterkante 47 des Hakens 45.

Das vorbeschriebene Montagehilfsmittel wird so angewendet, daß zunächst der Haken 46 mit dem Wandanker 15 zusammengebaut wird, nachdem dieser mit dem Haltebolzen 12 über den Einhängeschlitz 18 und den Haltekragen 13 gekuppelt wurde. Danach wird das Gummilochband gestrafft und der obere Haken 45 mit seiner Blechkante 49 über den Plattenrand 11 gesteckt. Die Elastizität des Gummilochbands zieht die beiden Haken 45,46 aufeinander zu, welche dadurch den Zusammenhalt zwischen dem Haltebolzen 12 und dem Wandanker 15 gewährleisten. Dehnbarkeit und Lochabstand werden so aufeinander abgestimmt, daß einerseits ein sicherer Sitz und andererseits unterschiedliche Plattenabmessungen sicher beherrscht werden. Es hat sich erwiesen, daß mit einem derartigen Montagehilfsmittel eine wesentlich höhere Verlegeleistung erzielt werden kann, als bei den herkömmlichen Halterungen für Fassadenplatten.

In Fig.3 ist unten eine an der Wand 14 befestigte Fassadenplatte 11 dargestellt. Von den z. B. drei für die Befestigung vorgesehenen Ankerbolzen 16 ist einer nahe der oberen Plattenkante 11' dargestellt. Die Befestigung des Ankerbolzens 16 in der zugehörigen Bohrung 40 erfolgt mittels Verklebens, wozu ein üblicher Verklebeanker eingesetzt wurde, dessen Klebemasse 59 den Raum zwischen dem Ankerbolzen 16 und der Wand der Bohrung 40 ausfüllt. Da eine genaue Dosierung der Klebemasse nicht möglich ist, z. B. wegen unterschiedlicher Einstecktiefe des Ankerbolzens 16, wird die Klebemasse hier reichlich bemessen und muß durch den eindringenden Ankerbolzen 16 aus der Bohrung 40 herausgedrückt werden. Andererseits muß dafür gesorgt werden, daß keine Hohlräume entstehen. Infolgedessen ist der Ankerbolzen 16 mit einer elastischen Abdeckscheibe 53 versehen, die auf dem Ende 16" des noch nicht eingesteckten Ankerbolzens 16 sitzt und sich bei dessen Einschieben in die Bohrung 40 an der Wand 14 abstützt. Etwa austretende Klebemasse kann abfließen, da die Abdeckscheibe elastisch ist. Andererseits kann die Abdeckscheibe 53 genügend steif sein, um eine vollständige Füllung der Bohrung 40 zwischen der Bohrungswand und dem Ankerbolzen 16 zu gewährleisten.

Zwischen der Fassadenplatte 11 und der Wand 14 ist eine Wärmedämmschicht 54 an der Wand angeordnet und muß dort befestigt werden. Hierzu können die üblichen Befestigungselemente eingesetzt werden. Fig.3 zeigt, daß eine zusätzliche, die Zahl der eingesetzten herkömmlichen Befestigungselemente gegebenenfalls bis auf null reduzierende Möglichkeit darin besteht, auf die Ankerbolzen 16 eine in Fig.4 dargestellte Dämmschichthaltescheibe 55 aufzustecken, die dazu mit einem Schlitz 55' versehen ist. Diese Scheibe 55 sitzt in axialer Richtung wegen der Ausbildung des Ankerbolzens 16 als Gewindebolzen fest und kann damit die Wärmedämmschicht 54 gegen die Wand drücken. Die Anordnung der Wärmedämmschicht 54 an der Wand erfolgt derart, daß Schlitze in die Wärmedämmschicht eingeschnitten werden, so daß diese bei entfernter Fassadenplatte 11 über den Wandanker 15 gesteckt werden kann. Danach ist es unproblematisch, die Dämmschichthaltescheibe 55 anzubringen.

Damit eine weitere Fassadenplatte 58 oberhalb der Fassadenplatte 11 der Fig.3 lagegerecht einfach und schnell angeordnet werden kann, werden Montagehilfsschienen 56 gemäß Fig.5 eingesetzt. Die Fassadenplatte 58 ist im Bereich ihrer Haltebolzen 12 mit Wandankern 15 komplettiert, wobei beide durch die in den Figuren 1,2 dargestellten Hilfsmittel zusammengehalten sind. Dementsprechend dient die Montagehilfsschiene 56 dazu, die Fassadenplatte 58 an der Unterkante 58' zu führen, wenn die Fassadenplatte 58 mit ihren Ankerbolzen 16 in die Bohrungen 40 hineingesteckt wird. Es ergibt sich eine Erleichterung des Anbaus der Fassadenplatte 58 an der Wand 14 durch die mit der Hilfsschiene 56 erreichte Ausrichtung in Bezug auf die obere Plattenkante der unteren Fassadenplatte 11. Die Montagehilfsschiene 56 besteht aus einem von der Sichtseite der Fassadenplatte 11 vorspringenden Winkel, dessen beide Winkelschenkel 60,61 durch eine Verstärkungsplatte 62 verbunden sind. Die Dicke des Winkelschenkels 60 ist zweckmäßigerweise gleich der Spaltweite zwischen den beiden Platten 11,58. Infolgedessen wird die Fassadenplatte 58 mit Hilfe der Montagehilfsschiene 56 in die in Bezug auf die Fassadenplatte 11 zutreffende Stellung geschoben, in der sie also mit der Fassadenplatte 11 fluchtet. Dabei ist lediglich die vertikale Ausrichtung in der Darstellungsebene zu kontrollieren, wenn die Fassadenplatte 11 mit zwei horizontal hintereinander angeordneten Montagehilfsschienen 56 versehen ist.

Die Montagehilfsschiene 56 ist mit einem Haltehaken 57 versehen, der die Fassadenplatte 11 mit dem Hakenschenkel 63 hintergreift. Der Haltehaken 57 ist so bemessen, daß sein horizontaler bzw. in die Montagehilfsschiene 56 eingeschraubter Hakenschenkel 67 eine dem gewünschten Plattenabstand entsprechende Dicke hat und daß der vertikale Winkelschenkel 61 der Montagehilfsschiene 56 dicht an der Sichtseite der Fassadenplatte 11 anliegt. Infolge dieser Anordnung muß bei der Anwendung der Montagehilfsschiene 56 auf die Plattenstärke der Fassadenplatte 11 geachtet werden. Daher kann der Haltehaken 57 ein von der Montagehilfsschiene 56 separates Teil sein. Beide Teile werden durch Verschraubung miteinander verbunden, wozu die Montagehilfsschiene 56 eine Bohrung 64 und der Haltehaken 57 einen Schraubgewindezapfen 65 aufweist. Letzterer kann in die Bohrung 64 der gegebenen Plattenstärke der Fassadenplatte 11 entsprechend tief eingeschraubt werden. Damit diese Stellung nicht ungewollt geändert werden kann, ist eine nicht dargestellte Arretierschraube vorhanden, die in die Montagehilfsschiene 56 eingeschraubt wird und dabei quer auf den Haltehaken 57 drückt.

Die Montagehilfsschiene 56 muß entfernt werden, was entweder geschieht, nachdem der Ankerbolzen 16 des Wandankers 15 fest in der Wand 14 sitzt, oder indem in die durch die Hilfsschiene 56 definierte Plattenfuge Abstützmittel z. B. in Gestalt von Distanzklötzchen eingebracht sind. Diese Schiene 56 wird dann in Bezug auf die Darstellungsebene der Fig.3 um 90° gedreht, so daß der Haken 57 auch mit seinem Schenkel 63 herausgezogen werden kann. Der Schenkel 53 ist entsprechend abgeflacht.

In Fig.10 ist der Umriß eines plattenparallelen Ankerhakens 17 gestrichelt dargestellt. Ebenso sind der Kopf 24' der Dübelhalteschraube und der Durchmesser des Ankerbolzens 16 gestrichelt dargestellt. Der Haltebolzen 12 und der Wandanker 15 werden durch eine Halteklammer 30 federnd zusammengedrückt bzw. miteinander verklammert, indem eine U-förmige federnde Halteklammer 30 vorgesehen ist, die zwei Schenkel 31,32 aufweist. Der Schenkel 31 ist oberhalb des Kopfes 24 der Dübelhalteschraube 24 angeordnet, während der Schenkel 32 den Ankerbolzen 16 untergreift. Infolge der Federwirkung der Halteklammer 30 werden der Haltebolzen 12 und der Wandanker 15 so dicht wie möglich zusammengedrückt, wobei sich der Grund des Einhängeschlitzes 18 am Abstandbund 37 abstützt. Damit die Lage der Halteklammer 30 gewährleistet ist, sind in den Kanten der Schenkel 31,32 Rastausnehmungen 33 vorhanden, die an die Rundungen des Kopfs 24 des Ankerbolzens 16 angepaßt sind. Ferner ist ein Einschubanschlag 34 vorhanden, der gegen den Kopf 24 stößt, wenn die Halteklammer 30 in die dargestellte Lage geschoben wird.

Die Anwendung der Halteklammer 30 erfolgt derart, daß eine Fassadenplatte 11 gemäß Fig.12 mit der Sichtseite auf eine Montagefläche gelegt wird. Danach werden die Dübel 21 eingesetzt und die Dübelhalteschrauben 24 eingeschraubt. Die Wandanker 15 werden dann mit ihren Ankerbolzen 16 in die aus Fig.7 ersichtliche Stellung gebracht, so daß die Halteklammern 30 gemäß Fig.12 von rechts nach links aufgeschoben werden können. Alle Verbindungsteile befinden sich nunmehr an der Rückseite der Fassadenplatte 11. Nachdem die Bohrungen 40 in der Wand 14 hergestellt wurden, indem die Bohrschablone für die Bohrungen 20 der Fassadenplatte 11 auch für die Bohrungen 40 der Wand 14 verwendet wurde und nachdem in die Bohrungen 40 Kleber eingebracht wurde, kann die Fassadenplatte 11 mit den daran befindlichen Halteklammern 30 an der Wand 14 angebracht werden, wobei die Halteklammern 30 solange verbleiben, bis der Kleber ausgehärtet ist. Danach werden die Klammern 30 von den Schraubenköpfen 24' und den Ankerbolzen 16 abgezogen. Hierzu dient eine an jeder Halteklammer 30 vorgesehene Handhabe 35, die über die Fläche der Fassadenplatte 11 seitlich vorsteht und das Abziehen der Klammern 30 erlaubt. Jede Handhabe 35 besteht gemäß Fig.11 aus einem Hohlprofil, welches so dimensioniert ist, daß es in den Zwischenraum zwischen der Fassadenplatte 11 und der Wand 14 paßt. Um die Klammer 30 in diesem Zwischenraum vertikal ausgerichtet zu halten, ist die Halteklammer mit Abstandvorsprüngen 36 versehen, die zum Beispiel aus einem durch die Klammer 30 gesteckten Gewindestift mit beidseitig aufgedrehten Kontermuttern bestehen können. Aus Fig.10 bis 12 ist ersichtlich, daß die Handhaben 35 an den Längskanten der Halteklammern 30 angebracht sind. Infolge dessen kann durch Wenden der Klammern 30 um die in der Darstellungsebene liegende horizontale Acnse erreicht werden, daß auch zwei horizontal fluchtende Verbindungsstellen mit Halteklammern 30 bestückt werden können, ohne daß sich ihre Handhaben 35 stören.

Die Fig. 15,16 zeigen ein Klemmteil 39, welches ebenfalls dem Zusammenhalt des Wandankers 15 und des Haltebolzens 12 vor der Befestigung der Fassadenplatte 11 an der Wand 14 dienen. Hierzu ist das Klemmteil 39 mit einem ringförmigen Körper 40 ausgestattet, das auf dem Kopf 24' der Dübelhalteschraube 24 geschoben und/oder befestigt ist. Ein Ringbund 41 der Dübelhalteschraube 24 hält das Klemmteil 39 auf Abstand von dem Ankerhaken 17 des Wandankers 15. Am Ringkörper 40 des Klemmteils 39 sind parallel vorspringende Rastschenkel 42 vorhanden, die den Ankerbolzen 16 rastend umklammern. Auch in diesem Fall wird also der Ankerbolzen 16 und damit der gesamte Wandanker 15 so dicht wie möglich an den Haltebolzen 12 herangezogen und damit die Relativlage der beiden Verbindungsbauteile 12, 15 an allen Verbindungsstellen zwischen der Fassadenplatte 11 und der Wand 14 gewährleistet.

## Patentansprüche

1. Halterung (10) an Fassadenplatten (11), die mehrere wandseitig vorspringende Haltebolzen (12) mit plattenparallelen Haltekragen (13) haben, die von mindestens einem hakenartigen Wandanker (15) hintergriffen sind, der mit einem Ankerbolzen (16) in der Wand (14) verankerbar ist und die Haltebolzen (12) in Einhängeschlitzen (18) aufnimmt, wobei ein lösbares Montagehilfsmittel vorhanden ist, **dadurch gekennzeichnet**, daß als lösbares Montagehilfsmittel zwischen dem Haltebolzen (12) und dem Wandanker (15) ein Federelement (44) vorhanden ist, das den Wandanker (15) gegen den Haltebolzen (12) zieht und an einer Plattenkante (11') festgelegt ist.

2. Halterung nach Anspruch 1, **dadurch gekennzeichnet**, daß das Federelement (44) mit einem formsteifen Haken (45) den Wandanker (15) und mit einem weiteren formsteifen Haken (46) eine Plattenkante (11') hintergreift und/oder daß der den Wandanker (15) hintergreifende Haken (45) eine Platte mit umgebördelter Unterkante (47) für einen plattenförmigen Ankerhaken (17) mit abgeschrägter Unterkante (48) ist und/ oder daß der die Plattenkante (11') hintergreifende Haken (46) eine Blechplatte mit die Plattenkante (11') umgreifender Blechkante (49) ist.

3. Halterung nach Anspruch 1 oder 2, **dadurch gekennzeichnet,** daß der den Wandanker (15) hintergreifende Haken (45) einen im Bereich einer Hakenkante offenen Schlitz (50) zum mit Spiel erfolgenden Umfassen des Ankerbolzens (16) und des Haltekragens (13) hat und/oder daß der die Plattenkante (11') hintergreifende Haken (46) eine Ausnehmung (51) zum Umfassen einer plattenkantennahen Halterung (10) hat.

4. Halterung nach einem oder mehreren der Ansprüche 1 bis 3, **dadurch gekennzeichnet**, daß die den Wandanker (15) bzw. die Plattenkante (11') hintergreifenden Haken (45,46) Befestigungselemente (52) für das Federelement (44) aufweisen und/oder daß das Federelement (44) ein Gummilochband ist, das mit seinen Löchern (43) über jeweils mindestens einen als Rastvorsprung ausgebildetes Befestigungselement (52) eines der hintergreifenden Haken (45,46) geknöpft ist.

5. Halterung nach einem oder mehreren der Ansprüche 1 bis 4, **dadurch gekennzeichnet**, daß der Haltebolzen (12) einen in der Fassadenplatte (11) angeordneten Dübel (21) mit einem radial vorspringenden Ringkragen (25) sowie eine Dübelhalteschraube (24) mit einem den Ringkragen (25) radial überragenden, den plattenparallelen Haltekragen (13) bildenden Kopf (24') hat, und daß der Ringkragen (25) des Dübels (21) in einen Einhängeschlitz (18) eines plattenparallelen Ankerhakens (17) eingehängt ist.

6. Halterung nach einem oder mehreren der Ansprüche 1 bis 5, **dadurch gekennzeichnet**, daß der Ankerbolzen (16) nahe seinem wandseitigen Ende (16") mit einer die zugehörige Wandbohrung (40) abdeckende, auf dem Bolzen (16) bei dessen Einschieben in die Bohrung (40) längsverschieblichen elastischen Abdeckscheibe (53) versehen ist und/oder daß der Ankerbolzen (16) mit einer nach dem Anbringen einer Wärmedämmschicht (54) zwischen der Wand (14) und der Fassadenplatte (11) quer aufsteckbaren Dämmschichthaltescheibe (55) versehen ist.

7. Halterung nach einem oder mehreren der Ansprüche 1 bis 6, **dadurch gekennzeichnet**, daß über die obere Plattenkante (11') einer an der Wand (14) befestigten Fassadenplatte (11) mindestens eine fassadensichtseitig vorspringende Montagehilfsschiene (56) lösbar verhakt ist, deren Haltehaken (57) nach dem Anbringen einer weiteren Fassadenplatte (58) aus der Fuge zwischen beiden Fassadenplatten (11,58) nach einem Verdrehen um 90° herausziehbar ist.

8. Halterung nach Anspruch 7, **dadurch gekennzeichnet,** daß der Haltehaken (57) mit der Montagehilfsschiene (56) quer zur Platte (11) schraubverstellbar verbunden und in seinen Einschraubstellungen mit einer Arretierschraube festlegbar ist und/oder daß die Montagehilfsschiene (56) entfernbar ist, nachdem neben ihr in die Fuge zwischen den beiden Fassadenplatten (11,58) Abstützmittel eingebracht sind.

9. Halterung für Fassadenplatten nach einem oder mehreren der Ansprüche 1 bis 8, **dadurch gekennzeichnet**, daß der Wandanker (15) einen haltebolzenparallelen Ankerbolzen (16) hat, dessen plattenseitiges Ende (16') einen plattenparallelen Ankerhaken (17) hat und/oder daß der plattenparallele Ankerhaken (17) aus einer ebenen Platte besteht, die mit einem als Gewindebolzen ausgebildeten Ankerbolzen (16) verschweißt ist.

10. Halterung nach einem oder mehreren der Ansprüche 1 bis 9, **dadurch gekennzeichnet,** daß der plattenparallele Ankerhaken (17) einen vertikalen, oben offenen Einhängeschlitz (18) hat, dessen Einhängelänge (19) größer ist, als die Fugenbreite zwischen zwei Fassadenplatten und/oder daß der plattenparallele Ankerhaken (17) mehrere einander parallele Einhängeschlitze (18) für je einen Haltebolzen (12) hat.

11. Halterung nach einem oder mehreren der Ansprüche 1 bis 10, **dadurch gekennzeichnet**, daß die Dübelhalteschraube (24) zwischen ihrem Kopf (24') und dem Gewinde (26) einen sich in Einbaustellung direkt oder über einen Ringkragen (25) am Dübel (21) abstützenden Abstandsbund (37) hat, dessen Höhe geringfügig größer als die Plattendicke (27) des Ankerhakens ist und/oder daß der Ankerhaken (17) plattenseitig mit Abstandsvorsprüngen (28) versehen ist, deren Vorsprung etwa gleich der Dicke (29) des Ringkragens (25) des Dübels (21) und/oder der Dübelhalteschraube (24) ist.

12. Halterung nach einem oder mehreren der Ansprüche 1 bis 11, **dadurch gekennzeichnet**, daß eine U-förmige federnde Halteklammer (30) vorhanden ist, die zum Zusammenhalten eines Wandankers (15) mit einer Fassadenplatte (11) vor der Befestigung der Fassadenplatte (11) an der Wand (14) mit einem Schenkel (32) über den Haltebolzen (12) und mit dem anderen Schenkel (32) unter den Wandanker (15) geklammert ist.

13. Halterung nach einem oder mehreren der Ansprüche 1 bis 12, **dadurch gekennzeichnet,** daß die Halteklammer (30) an den einander zugewendeten Schenkelkanten Rastausnehmungen (33) und/oder einen Einschubanschlag (34) aufweist.

14. Halterung nach einem oder mehreren der Ansprüche 1 bis 13, **dadurch gekennzeichnet**, daß zum Zusammenhalten eines Wandankers (15) mit einer Fassadenplatte (11) vor der Befestigung der Fassadenplatte (11) an der Wand (14) auf dem Kopf (24') der Dübelhalteschraube (24) ein Klemmteil (39) geschoben und/oder befestigt ist, das den Ankerbolzen (16) verrastend umklammert.

15. Halterung nach einem oder mehreren der Ansprüche 1 bis 14, **dadurch gekennzeichnet,** daß die Halteklammer (30) oder das Klemmteil (39) mit einer plattenlangen Handhabe (35) und/oder mit Abstandshaltern (36) versehen ist.

16. Halterung nach einem oder mehreren der Ansprüche 1 bis 15, **dadurch gekennzeichnet,** daß der Ankerhaken (17) und/oder der Haltekragen (13) eine konische oder dergl. spielüberbrückende Klemmfeder (38) aufweist, mit der Einhängespiel quer zur Fassadenplatte (11) ausgeschaltet ist.

## Claims

1. Holder (10) on facing panels (11), which have a plurality of securing bolts (12) which protrude on the wall-side and comprise panel-parallel securing collars (13), behind which engages at least one hook-shaped wall anchor (15), which can be anchored in the wall (14) by means of an anchor bolt (16) and which receives the securing bolts (12) in insertion slots (18), wherein a releasable auxiliary assembly means is provided, characterised in that a resilient element (44) is provided as the releasable auxiliary assembly means between the securing bolt (12) and the wall anchor (15), said resilient element pulling the wall anchor (15) against the securing bolt (12) and being fixed on a panel edge (11').

2. Holder according to claim 1, characterised in that the resilient element (44) engages with a dimensionally stable hook (45) behind the wall anchor (15) and engages with a further dimensionally stable hook (46) behind a panel edge (11') and/or that the hook (45) which engages behind the wall anchor (15) is a panel comprising a flanged lower edge (47) for a panel-shaped anchor hook (17) with a chamfered lower edge (48) and/or that the hook (46) which engages behind the panel edge (11') is a metal panel with a metal edge (49) which encompasses the panel edge (11').

3. Holder according to claim 1 or 2, characterised in that the hook (45) which engages behind the wall anchor (15) has a slot (50), which is open in the region of a hook edge, in order to encompass the anchor bolt (16) and the securing collar (13) with play and/or that the hook (46) which engages behind the panel edge (11') has a recess (51) in order to encompass a holder (10) which is in the proximity of the panel edge.

4. Holder according to any one or several of the claims 1 to 3, characterised in that the hooks (45, 46) which engage behind the wall anchor (15) and the panel edge (11') respectively comprise securing elements (52) for the resilient element (44) and/or that the resilient element (44) is a perforated rubber strip which is secured by way of its holes (43) in each case by means of at least one securing element (52), which is formed as a latch projection, of one of the rearwardly engaging hooks (45, 46).

5. Holder according to any one or several of the claims 1 to 4, characterised in that the securing bolt (12) has a pin (21), which is disposed in the facing panel (11) and comprises a radially projecting annular collar (25), and said securing bolt has a pin securing screw (24) which comprises a head (24') which protrudes beyond the annular collar (25) in a radial manner and forms the securing collar (13), which lies parallel with the panels, and that the annular collar (25) of the pin (21) is hooked into an insertion slot (18) of an anchor hook (17) which is parallel with the panels.

6. Holder according to any one or several of the claims 1 to 5, characterised in that the anchor bolt (16) is provided in the proximity of its wall-side end (16") with an elastic cover disc (53) which covers the associated wall bore (40) and is displaceable in a longitudinal manner on the bolt (16) when same is inserted into the bore (40) and/or that the anchor bolt (16) is provided with an insulating layer securing disc (55) which can be attached in a transverse manner after a heat insulating layer (54) has been attached between the wall (14) and the facing panel (11).

7. Holder according to any one or several of the claims 1 to 6, characterised in that over the upper panel edge (11') of a facing panel (11), which is secured to the wall (14), there is hooked in a releasable manner at least one auxiliary assembly plate (56) which protrudes on the facing side and whose securing hooks (57) can be extracted from the joint between the two facing panels (11, 58) after being rotated about 90° after a further facing panel (58) has been attached.

8. Holder according to claim 7, characterised in that the securing hook (57) is connected in a screw-adjustable manner to the auxiliary assembly plate (56) transverse to the panel (11) and can be fixed in its screw-in positions by means of a locking screw and/or that the auxiliary assembly plate (56) can be removed after adjacent thereto support means are inserted into the joint between the two facing panels (11, 58).

9. Holder for facing panels according to any one or several of the claims 1 to 8, characterised in that the wall anchor (15) has an anchor bolt (16) which lies parallel with the securing bolt and whose panel-side end (16') has an anchor hook (17) lying parallel with the panels and/or that the anchor hook (17) lying parallel with the panels consists of a planar panel which is welded to an anchor bolt (16) which is formed as a threaded bolt.

10. Holder according to any one or several of the claims 1 to 9, characterised in that the anchor hook (17) lying parallel with the panels has a vertical insertion slot (18) which is open at the top and whose insertion length (19) is greater than the joint width between two facing panels and/or that the anchor hook (17) lying parallel with the panels has, for each securing bolt (12), a plurality of insertion slots (18) which lie parallel with each other.

11. Holder according to any one or several of the claims 1 to 10, characterised in that the pin securing screw (24) has between its head (24') and the thread (26) a spacer collar (37) which in the fitted position is supported on the pin (21) directly or by way of an annular collar (25) and whose height is slightly greater than the panel thickness (27) of the anchor hook and/or that the anchor hook (17) is provided on the panel-side with spacer projections (28) whose projection is approximately equal to the thickness (29) of the annular collar (25) of the pin (21) and/or the pin securing screw (24).

12. Holder according to any one or several of the claims 1 to 11, characterised in that a U-shaped resilient securing clamp (30) is provided which, for the purpose of holding together a wall anchor (15) and a facing panel (11), is clamped, before the facing panel (11) is secured to the wall (14), over the securing bolt (12) by means of a limb (32) and is clamped under the wall anchor (15) by means of the other limb (32).

13. Holder according to any one or several of the claims 1 to 12, characterised in that the securing clamp (30) comprises latching recesses (33) and/or an insertion stop (34) on the mutually facing limb edges.

14. Holder according to any one or several of the claims 1 to 13, characterised in that in order to hold together a wall anchor (15) and a facing panel (11), before the facing panel (11) is secured to the wall (14), a clamping part (39) is pushed on to and/or secured to the head (24') of the pin securing screw (24), said clamping part embracing the anchor bolt (16) in a locking manner.

15. Holder according to any one or several of the claims 1 to 14, characterised in that the securing clamp (30) or the clamping part (39) is provided with a panel-long handle (35) and/or with spacers (36).

16. Holder according to any one or several of the claims 1 to 15, characterised in that the anchor hook (17) and/or the securing collar (13) comprises a conical or similar clamping spring (38) which overcomes any play and which obviates any insertion play transverse to the facing panel (11).

## Revendications

1. Fixation (10) sur des parements pour façade (11), formée de plusieurs goujons de fixation (12) saillant côté mur et présentant des collerettes de fixation (13) qui sont parallèles au parement et derrière lesquelles vient en prise au moins une pièce d'ancrage murale (15) en forme de crochet qui est elle-même apte à être ancrée avec un goujon d'ancrage (16) dans le mur (14) et qui reçoit les goujons de fixation (12) dans des fentes d'accrochage (18), un moyen de montage auxiliaire amovible étant prévu, **caractérisée** en ce qu'il est prévu comme moyen de montage auxiliaire amovible, entre le goujon de fixation (12) et la pièce d'ancrage murale (15), un élément formant ressort (44) qui tire la pièce d'ancrage murale (15) contre le goujon de fixation (12) et l'immobilise contre un bord de parement (11').

2. Fixation selon la revendication 1, **caractérisée** en ce que l'élément formant ressort (44) vient en prise grâce à un crochet indéformable (45) derrière la pièce d'ancrage murale (15), et grâce à un second crochet indéformable (46) derrière un bord de parement (11') et/ou en ce que le crochet (45) qui vient en prise derrière la pièce d'ancrage (15) consiste en une plaque présentant un bord inférieur rabattu (47) pour une pièce d'ancrage murale (17) en forme de plaque à bord inférieur biseauté (48) et/ou en ce que le crochet (46) qui vient en prise derrière le bord de parement (11') consiste en une plaque de tôle pourvue d'un bord de tôle (49) qui enserre le bord de parement (11').

3. Fixation selon la revendication 1 ou 2, **caractérisée** en ce que le crochet (45) qui vient en prise derrière la pièce d'ancrage murale (15) a une fente (50) qui est ouverte dans la zone d'un bord de crochet et qui est destinée à entourer avec du jeu le goujon d'ancrage (16) et la collerette de fixation (13), et/ou en ce que le crochet (46) qui vient en prise derrière le bord de parement (11') a une cavité (51) pour entourer une fixation (10) proche du bord de parement.

4. Fixation selon l'une au moins des revendications 1 à 3, **caractérisée** en ce que les crochets (45, 46) qui viennent en prise derrière la pièce d'ancrage murale (15) ou le bord de parement (11') comportent des éléments de fixation (52) pour l'élément formant ressort (44), et/ou en ce que l'élément formant ressort (44) est une bande perforée en caoutchouc qui est enfilée avec ses trous (43) sur au moins au élément de fixation (52), conçu comme une saillie d'encliquetage, de l'un des crochets (45, 46) qui viennent en prise par derrière.

5. Fixation selon l'une au moins des revendications 1 à 4, **caractérisée** en ce que le goujon de fixation (12) comporte une cheville (21) disposée dans le parement de façade (11) et pourvue d'une collerette annulaire (25 saillant radialement, ainsi qu'une vis de fixation de cheville (24) pourvue d'une tête (24') qui dépasse radialement de la collerette annulaire (25) et qui forme la collerette de fixation (13) parallèle au parement, et en ce que la collerette annulaire (25) de la cheville (21) est accrochée dans une fente d'accrochage (18) d'un crochet d'ancrage (17) parallèle au parement.

6. Fixation selon l'une au moins des revendications 1 à 5, **caractérisée** en ce que le goujon d'ancrage (16) est pourvu, près de son extrémité (16") située côté mur, d'une rondelle de recouvrement élastique (53) qui couvre le perçage de mur correspondant (40) et qui est mobile longitudinalement sur le goujon (16) lors de l'introduction de celui-ci dans le perçage (40), et/ou en ce que le goujon d'ancrage (16) est pourvu d'une rondelle de fixation de couche isolante (55) qui est apte à être enfilée transversalement après l'application d'une couche d'isolation thermique (54) entre le mur (14) et le parement pour façade (11).

7. Fixation selon l'une au moins des revendications 1 à 6, **caractérisée** en ce qu'il est prévu, accroché de façon amovible sur le bord supérieur (11') d'un parement pour façade (11) fixé au mur (14), au moins un rail auxiliaire de montage (56) qui fait saillie sur le côté visible de la façade et dont le crochet de fixation (57), après la pose d'une second parement pour façade (58), peut être enlevé du joint entre les deux parements (11, 58) après une rotation de 90°.

8. Fixation selon la revendication 7, **caractérisée** en ce que le crochet de fixation (57) est relié au rail auxiliaire de montage (56) pour pouvoir être réglé par vissage transversalement par rapport au parement (11) et est apte à être immobilisé dans ses positions de vissage à l'aide d'une vis d'arrêt, et/en ce que le rail auxiliaire de montage (56) est démontable après que des moyens de support ont été introduits près de lui dans le joint entre les deux parements pour façade (11, 58).

9. Fixation pour parements pour façade selon l'une au moins des revendications 1 à 8, **caractérisée** en ce que la pièce d'ancrage murale (15) comporte un goujon d'ancrage (16) qui est parallèle au goujon de fixation et dont l'extrémité (16') située côté parement a un crochet d'ancrage (17) parallèle au parement, et/ou en ce que le crochet d'ancrage (17) parallèle au parement se compose d'une plaque plane qui est soudée à un goujon d'ancrage (16) conçu comme un goujon fileté.

10. Fixation selon l'une au moins des revendications 1 à 9, **caractérisée** en ce que le crochet d'ancrage (17) parallèle au parement a une fente d'accrochage verticale (18) qui est ouverte vers le haut et dont la longueur d'accrochage (19) est supérieure à la largeur de joint entre deux parements pour façade, et/ou en ce que le crochet d'ancrage (17) parallèle au parement a plusieurs fentes d'accrochage parallèles (18) pour des goujons de fixation (12) respectifs.

11. Fixation selon l'une au moins des revendications 1 à 10, **caractérisée** en ce que la vis de fixation de cheville (24) comporte entre sa tête (24') et le filetage (26) un collet d'écartement (37) qui, en position de montage, s'appuie contre la cheville (21) directement ou par l'intermédiaire d'une collerette annulaire (25), et dont la hauteur est légèrement supérieure à l'épaisseur de plaque (27) du crochet d'ancrage, et/ou en ce que le crochet d'ancrage (17) est pourvu, côté parement, de saillies d'écartement (28) dont la hauteur est à peu près égale à l'épaisseur (29) de la collerette annulaire (25) de la cheville (21) et/ou de la vis de fixation de cheville (24).

12. Fixation selon l'une au moins des revendications 1 à 11, **caractérisée** en ce qu'il est prévu un étrier de fixation en U faisant ressort (30) qui, en vue de réunir une pièce d'ancrage murale (15) et un parement pour façade (11), est fixé avant la fixation du parement (11) au mur (14), avec une branche (32) sur le goujon de fixation (12) et avec l'autre branche (32) sous la pièce d'ancrage murale (15).

13. Fixation selon l'une au moins des revendications 1 à 12, **caractérisée** en ce que l'étrier de fixation (30) présente, sur ses bords de branches tournés l'un vers l'autre, des crans d'arrêt (33) et/ou une butée d'introduction (34).

14. Fixation selon l'une au moins des revendications 1 à 13, **caractérisée** en ce qu'il est prévu, en vue de réunir une pièce d'ancrage murale (15) et un parement pour façade (11), un élément de serrage (39) qui est glissé et/ou fixé, avant la fixation du parement (11) au mur (14), sur la tête (24') de la vis de fixation de cheville (24), et qui enserre par encliquetage le goujon d'ancrage (16).

15. Fixation selon l'une au moins des revendications 1 à 14, **caractérisée** en ce que l'étrier de fixation (30) ou l'élément de serrage (39) est pourvu d'une poignée (35) de la longueur de la plaque, et/ou d'écarteurs (36).

16. Fixation selon l'une au moins des revendications 1 à 15, **caractérisée** en ce que le crochet d'ancrage (17) et/ou la collerette de fixation (13) comportent un ressort de serrage (38) conique ou similaire qui compense le jeu et qui empêche un jeu d'accrochage transversalement par rapport au parement de façade (11).
